# EUROPÄISCHE PATENTSCHRIFT

(11) **EP 0 982 128 B1**
(45) Veröffentlichungstag und Bekanntmachung des Hinweises auf die Patenterteilung: **04.09.2002**
(21) Anmeldenummer: 99114574.9
(22) Anmeldetag: 24.07.1999
(51) Int. Cl.: B41F 27/00

(54) **Stromversorgung für einen Druckmaschinenzylinder**
Current supply for a printing machine cylinder
Alimentation en courant pour un cylindre d'une machine à imprimer

(30) Priorität: 28.08.1998 DE 29815444 U
(43) Veröffentlichungstag der Anmeldung: 01.03.2000
(73) Patentinhaber: MAN Roland Druckmaschinen AG, 63075 Offenbach (DE)
(72) Erfinder: Muth, Christopher, 63615 Mühlheim (DE); Rother, Michael, 63322 Rödermark (DE); Schild, Helmut, 61449 Steinbach/Ts. (DE); Biernot, Peter, 63071 Offenbach (DE); Reiner, Franz, 61440 Oberursel (DE); Beutler, Thomas, 64839 Münster (DE)
(74) Vertreter: Stahl, Dietmar

(56) Entgegenhaltungen:
- EP-A- 0 551 976
- DE-C- 4 339 344
- DE-U- 7 728 905

## Beschreibung

Die Erfindung betrifft eine Stromversorgung für einen Druckmaschinenzylinder gemäß dem Oberbegriff von Anspruch 1.

### [Stand der Technik]

Aus der DE 298 08 098 sowie der DE 298 08 099 sind Einrichtungen zur Registerkontrolle bekannt, bei denen im Formzylinder eine Stromversorgung in Form einer Batterie bzw. eines Akkus angeordnet sind. Die Stromversorgung steht dabei mit einer Sende- und Auswerteeinheit in Verbindung, durch die Signale elektrisch abfragbarer Registerstifte über Funkwellen bzw. optische Strahlung an eine gestellfeste Empfangseinrichtung übertragbar sind.

Die Verfügbarkeit einer mit einer derartigen Stromversorgung verbundenen Einrichtung hängt von der Häufigkeit und Dauer einer Stromentnahme und auch der Kapazität der entsprechenden Batterie bzw. des Akkus ab. Dient die Stromversorgung einer elektrischen Registerabfrage, bei der die Registerstifte elektrisch gegenüber dem Zylinder bzw. der Klemmeinrichtung angeordnet sind, so würde nach dem Montieren einer Druckplatte ein dauerhafter Strom fließen, was die Lebensdauer der Stromversorgung beträchtlich herabsetzt.

Bekannt sind Drehübertrager und insbesondere als Schleifringübertrager ausgebildete Einrichtung, vermittels den ein im Zylinder angeordneter Stromversorger mit einer gestellfesten Spannungsversorgung (z.B. Netzteil) verbindbar ist. Nachteilig bei derartigen Drehübertragern ist, daß diese am Zylinder bzw. im Zylinderzapfen Bauraum benötigen, der gerade bei Form- bzw. Plattenzylindern mit Einrichtungen zur Umfangs- und Seitenregisterverstellung nicht vorhanden ist.

Aus der EP 0 551 976 A1 ist eine Einrichtung zur elektrischen Registerabfrage bekannt, bei der die Signale der elektrisch abfragbaren Registerstifte über am Plattenzylinder angebrachte Kontaktflächen herausgeschleift werden. An die am Zylinder angebrachten Kontaktflächen werden entsprechende Kontakte angestellt, wobei diese Kontakte mit einer die Signale auswertenden Schaltung verbunden sind. Diese Kontakte können insbesondere an einer Einrichtung angebracht sein, die bei einem automatischen Plattenwechsel an den Zylinder angestellt wird (z.B. Andrückrolle). Nachteilig bei einer derartigen Art der Signalherausleitung bzw. Versorgung von im Zylinder angebrachten Stromverbrauchern ist, daß zum Erzielen einer exakten elektrischen Verbindung die an die Kontakte anstellbaren Kontaktstifte genau eingestellt werden müssen. Weiterhin können diese Kontaktflächen auch verschmutzen, so daß eine ordnungsgemäße Signalleitung bzw. Stromzufuhr nicht gewährleistet ist.

Bekannt ist ein Registerkontrollsystem, bei dem im Zylinder eine Batterie / ein Akku angeordnet ist, vermittels dem mit Leuchtmitteln versehene elektrisch abfragbare Registerstifte betreibbar sind. Dieses Registerkontrollsystem dient jedoch der Kontrolle von Hand aufzuziehender Druckplatten / Druckformen, wobei hier die Stromquelle mittels einem von Hand betätigbaren Schalter zu- bzw. abgeschaltet wird. Eine derartige Registerkontrolleinrichtung ist aus der DE 77 28 905 U1 bekannt.

### [Aufgabe der Erfindung]

Aufgabe der vorliegenden Erfindung ist es daher, eine Stromversorgung gemäß dem Oberbegriff von Anspruch 1 derartig weiterzubilden, so daß die Stromquelle ohne manuelle Handhabungen nur bei Bedarf belastet wird.

Gelöst wird diese Aufgabe durch die kennzeichnenden Merkmale von Anspruch 1. Weiterbildung der Erfindung ergeben sich aus den Unteransprüchen.

Gemäß der Erfindung ist vorgesehen, daß die im Zylinder angeordnete Stromversorgung, welche als eine Batterie oder ein wiederaufladbarer Akku ausgebildet ist, mittels einem Schalter mit dem im Zylinder angeordneten Stromverbraucher verbunden ist. Wird der Zylinder in eine Stellung verfahren, in welcher die im Zylinder angeordnete Einrichtung (Stromverbraucher) mit Spannung zu versorgen ist, so wird eine Betätigungseinrichtung am Zylinder angestellt, welche den Schalter bzw. den Taster aktiviert und somit die Stromversorgung mit dem Stromverbraucher verbindet.

Gemäß einer Ausführungsform der Erfindung ist vorgesehen, daß die Stromversorgung über einen Taster mit dem Stromverbraucher im Zylinder verbunden ist. Bei dieser Ausführungsform wird die Stromquelle nur während des Betätigens des Tasters belastet. Bei der Einrichtung, welche zum Betätigen des Tasters an den Zylinder angestellt wird, kann es sich insbesondere um eine Einrichtung zum Zuführen einer neuen Druckplatte handeln, wie diese insbesondere aus der DE 43 39 344 C1 bekannt ist. Eine Ausführungsform dieser bekannten Einrichtung zeigt dabei eine an den Zylinder an- und von diesem abstellbare Andrückrolle mit einer zugeordneten Abkantleiste, an der eine dem Einführen einer neuen Druckplatte dienende Einführhilfe (Leitfläche) angebracht ist. Insbesondere die Einführhilfe (Leitfläche) wird nur beim Einführen einer neuen Druckplatte an den Zylinder angestellt, also genau während der Phase, in der die elektrisch abfragbaren Registerstifte zu schalten sind.

Gemäß einer anderen Ausführungsform der Erfindung kann vorgesehen sein, daß die Stromquelle / die Stromversorgung über einen Schalter mit zwei stabilen Schaltzuständen mit dem Stromverbraucher innerhalb des Zylinders verbunden ist. Auch bei dieser Ausführungsform wird der Schalter durch eine an den Zylinder anstellbare Einrichtung (z.B. Leiteinrichtung bzw. Andrückrolle eines Plattenwechslers) betätigt, wobei zum Abschalten (Trennen) der Stromversorgung vom Verbraucher die entsprechende Einrichtung erneut an den Zylinder und somit den Schalter angestellt wird. Bei dieser Ausführungsform der vorliegenden Erfindung ist es möglich, nach dem Aktivieren der Stromversorgung (Betätigen des Schalters) und dem Abstellen der Einrichtung den Zylinder ein oder mehrere Umdrehungen zu verfahren, um nach dem Anhalten des Zylinders und dem Wiederanstellen der Vorrichtung die Sromversorgung vom Verbraucher zu trennen.

### [Beispiele]

Des weiteren erfolgt die Erläuterung eines Ausführungsbeispiels der Erfindung anhand der Zeichnungen. Es zeigt:
- Figur 1: prinzipiell einen Zylinder mit der erfindungsgemäßen Stromversorgung, und
- Figur 2: die Betätigung des Tasters im Zylinder durch eine an einer Andrückrolle angebrachten Einführhilfe.

In einem prinzipiell dargestellten Zylinder 1 (Platten- bzw. Formzylinder) sind zwei elektrisch abfragbare Registerstifte 2.1, 2.2 angeordnet. Diese sind beispielsweise elektrisch isoliert gegenüber dem Zylinder 1 bzw. der nicht dargestellten Klemmschiene des Druckanfanges angebracht, so daß durch diese Registerstifte 2.1, 2.2 eine registergerechte Anlage einer metallischen Druckform nach Art einer Schalterbetätigung feststellbar ist. Entsprechend sind die Registerstifte 2.1, 2.2 in der Figur 1 als Schalter dargestellt. Die Schalt- bzw. Sensormittel der Registerstifte 2.1, 2.2 stehen mit einer im Zylinder 1 angeordneten Auswerteeinrichtung 4 als Stromverbraucher in Wirkverbindung.

Die Auswerteschaltung 4 ist über eine als Taster ausgebildete Schaltvorrichtung 5 mit einer als Batterie bzw. wiederaufladbaren Akku ausgebildeten Stromversorgung 3 verbunden. Die als Taster ausgebildete Schaltvorrichtung 5 ist durch eine an den Zylinder 1 an- und von diesem wieder abstellbare Betätigungseinrichtung 6 aktivierbar.

Figur 2 zeigt einen Teil des Zylinders 1 mit dem in einer Grube angeordneten und als Taster ausgebildeten Schaltelement 5. Die Betätigungseinrichtung 6 zum Betätigen des Schalters 5 (Taster) ist hierbei als eine spezielle Fläche einer an den Zylinder 1 an- und von diesem abstellbaren Andrückrolle 7 mit einer darüber angeordneten Einführfläche (Einführhilfe) 8 für Druckplatten angebracht. Nach dem Anstellen der Andrückrolle 7 nebst dem Anstellen der Einführfläche 8 an den Zylinder wird der Taster 5 betätigt, so daß die Stromversorgung 3 mit der Auswerteeinrichtung 4 verbunden ist. Während der Betätigung des Tasters 5 durch die Betätigungseinrichtung 6 - Einführfläche 8 an den Zylinder 1 angestellt - sind die elektrisch abfragbaren Registerstifte 2.1, 2.2 aktiv, d.h. diesen ist bei Kontakt mit einer nicht dargestellten Druckplatte ein entsprechendes Signal entnehmbar. Nach dem Wiederabstellen der Einführhilfe 8 vom Zylinder 1 sowie dem Abstellen der Andrückrolle 7 gibt der Taster 5 die Kontakte wieder frei, so daß die Stromversorgung 3 von der Auswerteeinheit 4 getrennt ist. Die Stromversorgung 3 ist somit ohne Belastung.

### [Bezugszeichenliste]

- 1: Zylinder
- 2.1: Registerstift
- 2.2: Registerstift
- 3: Stromversorgung
- 4: Auswerteeinheit
- 5: Schalter / Taster
- 6: Betätigungseinrichtung
- 7: Andrückrolle
- 8: Einführfläche / Einführhilfe

## Patentansprüche

1. Druckmaschinenzylinder mit einer Stromversorgung, insbesondere Platten- bzw. Druckformzylinder einer Bogenoffsetdruckmaschine, mit einer Stromquelle (3) sowie einem über einen Schalter (5) damit verbundenen Stromverbraucher (4), wobei Stromquelle (3), Schalter (5) sowie Stromverbraucher (4) im Zylinder (1) angeordnet sind,
**dadurch gekennzeichnet,**
**dass** dem Schalter (5) eine außerhalb des Zylinders (1) angeordnete, an den Zylinder (1) an- und von diesem abstellbare Betätigungseinrichtung (6) zugeordnet ist.

2. Druckmaschinenzylinder nach Anspruch 1,
**dadurch gekennzeichnet,**
**dass** der Schalter (5) als ein Taster ausgebildet ist.

3. Druckmaschinenzylinder nach Anspruch 1,
**dadurch gekennzeichnet,**
**dass** der Schalter (5) als ein durch das Anstellen der Betätigungseinrichtung (6) einsowie durch ein weiteres Anstellen der Betätigungseinrichtung (6) ausschaltbarer Kontakt ausgebildet ist.

4. Druckmaschinenzylinder nach einem der vorhergehenden Ansprüche,
**dadurch gekennzeichnet,**
**dass** die Betätigungseinrichtung (6) an einer dem Wechseln von Druckplatten des Zylinders (1) dienenden und an den Zylinder (1) an- und von diesem abstellbaren Einrichtung angebracht ist.

5. Druckmaschinenzylinder nach Anspruch 4,
**dadurch gekennzeichnet,**
**dass** die Betätigungseinrichtung (6) an einer Leitfläche (8) zum Zuführen neuer Druckplatten angebracht ist.

## Claims

1. Printing press cylinder with a current supply, particularly a plate or printing forme cylinder of an offset sheet printing press, with a current source (3) as well as a current user (4) connected therewith via a switch (5), wherein current source (3), switch (5) as well as current user (4) are arranged in the cylinder (1), **characterised in that** an actuation device (6) arranged outside the cylinder (1) and which can be set against and away from the cylinder (1) is fitted to the switch (5).

2. Printing press cylinder according to Claim 1, **characterised in that** the switch (5) is constructed as a sensor.

3. Printing press cylinder according to Claim 1, **characterised in that** the switch (5) is constructed as a contact which can be switched in by the application of the actuation device (6) as well as being switchable off by means of a further application of the actuation device (6).

4. Printing press cylinder according to one of the preceding Claims, **characterised in that** the actuation device (6) is fitted to a device serving for the changing of printing plates of the cylinder (1) and which can be set against and away from the cylinder (1).

5. Printing press cylinder according to Claim 4, **characterised in that** the actuation device (6) is fitted to a guide surface (8) for feeding in new printing plates.

## Revendications

1. Cylindre de machine à imprimer avec une alimentation en courant, en particulier un cylindre porte-plaque ou un cylindre porte-cliché d'une rotative offset à feuilles, comprenant une source de courant (3), ainsi qu'un consommateur de courant (4) relié à cette dernière par l'intermédiaire d'un commutateur (5), la source de courant (3), le commutateur (5), ainsi que le consommateur de courant (4) étant disposés à l'intérieur du cylindre (1),
**caractérisé en ce que** le commutateur (5) est associé à un dispositif de manoeuvre (6), disposé en dehors du cylindre (1) et pouvant être poussé contre le cylindre (1) et retiré de celui-ci.

2. Cylindre de machine à imprimer selon la revendication 1,
**caractérisé en ce que** le commutateur (5) est conçu sous forme de bouton-poussoir.

3. Cylindre de machine à imprimer selon la revendication 1,
**caractérisé en ce que** le commutateur (5) est conçu sous forme de contact qui est connecté par une pression du dispositif de manoeuvre (6) et qui est déconnecté par une nouvelle pression du dispositif de manoeuvre (6).

4. Cylindre de machine à imprimer selon une des revendications précédentes,
**caractérisé en ce que** le dispositif de manoeuvre (6) est monté contre un dispositif utilisé pour le remplacement des plaques d'impression du cylindre (1) et susceptible d'être poussé contre le cylindre (1) et d'être à nouveau retiré de celui-ci.

5. Cylindre de machine à imprimer selon la revendication 4,
**caractérisé en ce que** le dispositif de manoeuvre (6) est monté contre une surface de guidage (8) destinée à l'acheminement de nouvelles plaques d'impression.
